# EUROPÄISCHE PATENTSCHRIFT

(11) **EP 2 727 568 B1**
(45) Veröffentlichungstag und Bekanntmachung des Hinweises auf die Patenterteilung: **09.12.2015**
(21) Anmeldenummer: 13005159.2
(22) Anmeldetag: 31.10.2013
(51) Int. Cl.: A61G 5/02, A61G 5/10

(54) **Rollstuhl und Verfahren zum Betreiben eines Rollstuhls**
Wheelchair and method for operating a wheelchair
Fauteuil roulant et procédé de fonctionnement d'un fauteuil roulant

(30) Priorität: 02.11.2012 DE 102012021592
(43) Veröffentlichungstag der Anmeldung: 07.05.2014
(62) Teilanmeldung aus: 15161154.8
(73) Patentinhaber: Junker, Thyl, 50739 Köln (DE); Pagano, Roman, 52064 Aachen (DE); Levedag, Daniel, 50674 Köln (DE)
(72) Erfinder: Junker, Thyl, 50739 Köln (DE); Pagano, Roman, 52064 Aachen (DE); Levedag, Daniel, 50674 Köln (DE)
(74) Vertreter: Daub, Thomas

(56) Entgegenhaltungen:
- WO-A1-2014/000115
- GB-A- 191 005 907

## Beschreibung

Die Erfindung betrifft einen Rollstuhl mit einem Gestell, mit einem Sitz umfassend ein Sitzteil zum Daraufsitzen einer Person sowie ein Rückenlehnenteil, mit Rädern zum Rollen des Rollstuhls und mit einer Antriebseinrichtung zum Antreiben wenigstens eines der Räder, bei welchem der Sitz und die Räder an dem Gestell befestigt sind.

Gattungsgemäße Rollstühle sind aus dem Stand der Technik hinlänglich bekannt, um gehbehinderten Patienten oder Personen temporär oder dauerhaft sitzend zumindest eine gewisse Mobilität zu verschaffen. Neben handangetriebenen Rollstühlen, welche mit Muskelkraft des jeweiligen Benutzers fortbewegt werden, existieren auch motorangetriebene Rollstühle, welche gewichtsmäßig jedoch schwerer bauen und nicht so flexibel eingesetzt werden können. Handangetriebene Rollstühle zeichnen sich dadurch aus, dass ein Benutzer die Antriebsräder des Rollstuhls entweder direkt über an den Antriebsrädern direkt starr angeordnete Greifreifen oder indirekt über eine alternative Antriebseinrichtung mit beispielsweise nach vorn und nach hinten schwenkbaren Hebelarmen händisch antreiben kann. Während hierdurch recht gute Fortbewegungsmöglichkeiten erzielt werden können, lässt der Sitzkomfort trotz vielfältiger Einstellmöglichkeiten oftmals zu wünschen übrig. Insbesondere hinsichtlich dauerhaft sitzender Personen kann dies zu chronischen Beschwerden und Haltungsschäden führen.

Zudem ist aus GB 05907 A bereits ein Rollstuhl bekannt, der ein Gestell, einen Sitz umfassend ein Sitzteil zum Daraufsitzen einer Person sowie ein Rückenlehnenteil, Räder zum Rollen des Rollstuhls und eine Antriebseinrichtung zum Antreiben wenigstens eines der Räder umfasst, wobei der Sitz und die Räder an dem Gestell befestigt sind. Die Antriebseinrichtung ist mit dem Sitzteil und/oder mit dem Rückenlehnenteil mechanisch derart gekoppelt, dass das Sitzteil und/oder das Rückenlehnenteil mittels der Antriebseinrichtung relativ zu dem Gestell verlagerbar ist, um zumindest das Gesäß der auf dem Sitz sitzenden Person bewegen zu können. Hierbei sind/ist das Sitzteil und/oder das Rückenlehnenteil beweglich um eine Horizontalachse gelagert, die quer zu einer Sitzrichtung des Sitzes verläuft, die mit einer vorwärts gerichteten Geradeausfahrrichtung zusammenfällt.

Des Weiteren ist aus WO 2014/000115 A1 ein Rollstuhl bekannt, der ein Gestell, einen Sitz umfassend ein Sitzteil zum Daraufsitzen einer Person sowie ein Rückenlehnenteil, Räder zum Rollen des Rollstuhls und eine Antriebseinrichtung zum Antreiben wenigstens eines der Räder umfasst, wobei der Sitz und die Räder an dem Gestell befestigt sind. Ferner ist die Antriebseinrichtung mit dem Sitzteil und/oder mit dem Rückenlehnenteil mechanisch derart gekoppelt, dass das Sitzteil und/oder das Rückenlehnenteil mittels der Antriebseinrichtung relativ zu dem Gestell verlagerbar ist, um zumindest das Gesäß der auf dem Sitz sitzenden Person bewegen zu können. Das Sitzteil ist mittels einer Sitzaufhängungseinrichtung an dem Gestell derart gelagert, dass es mittels der Antriebseinrichtung um eine Horizontalachse, welche fluchtend zu einer Sitzrichtung des Sitzes angeordnet ist, drehbar ist. Zudem ist das Sitzteil zum Erzeugen von auf die Räder des Rollstuhls wirkenden Antriebskräften mit der Antriebseinrichtung wirkverbunden.

Der Erfindung liegt die Aufgabe zugrunde, gattungsgemäße Rollstühle derart weiterzuentwickeln, dass insbesondere die vorstehend genannten Nachteile überwunden werden können.

Die Aufgabe der Erfindung wird von einem Rollstuhl mit einem Gestell, mit einem Sitz umfassend ein Sitzteil zum Daraufsitzen einer Person sowie ein Rückenlehnenteil, mit Rädern zum Rollen des Rollstuhls und mit einer Antriebseinrichtung zum Antreiben wenigstens eines der Räder gelöst, bei welchem der Sitz und die Räder an dem Gestell befestigt sind, und bei welchem erfindungsgemäß die Antriebseinrichtung mit dem Sitzteil und/oder mit dem Rückenlehnenteil mechanisch derart gekoppelt ist, dass das Sitzteil und/oder das Rückenlehnenteil mittels der Antriebseinrichtung relativ zu dem Gestell verlagerbar ist, um zumindest das Gesäß der auf dem Sitz sitzenden Person insbesondere während des Rollens des Rollstuhls bewegen zu können, wobei das Sitzteil und/oder das Rückenlehnenteil unter Umgehung zum Erzeugen von auf die Räder wirkenden Antriebskräften mit der Antriebseinrichtung wirkverbunden sind/ist und wobei das Sitzteil und/oder das Rückenlehnenteil weder ein ausschließliches noch ein zusätzliches Antriebsmittel zum Antreiben der Räder darstellen/darstellt.

Erfindungsgemäß besteht eine mechanische Koppelung zwischen Komponenten der Antriebseinrichtung und wenigstens dem Sitzteil, und vorzugsweise auch dem Rückenlehnenteil.

Insofern ist das Sitzteil und vorzugsweise auch das Rückenlehnenteil des Sitzes derart an dem Gestell gelagert, dass idealerweise beide mittels der Antriebseinrichtung relativ zu dem Gestell verlagerbar sind, um zumindest das Gesäß und vorzugsweise auch die Rückenpartie der auf dem Sitz sitzenden Person insbesondere während des Rollens des Rollstuhls bewegen zu können.

Dadurch, dass zumindest das Sitzteil des Sitzes derart gegenüber dem Gestell gelagert ist, dass es durch die Antriebseinrichtung aktiv gegenüber dem Gestell des Rollstuhls verschiebbar ist, zeichnet sich der vorliegende Rollstuhl durch eine dynamische Sitzkonstruktion aus, wodurch es möglich ist, das Gesäß eines Benutzers des Rollstuhls, insbesondere gelähmte Körperpartien des Benutzers, aktiv zu bewegen, wodurch ein längeres Sitzen wesentlich angenehmer zu ertragen ist. Hierdurch kann der Sitzkomfort erheblich verbessert werden.

Als vorteilhafter Nebeneffekt können insbesondere chronische Beschwerden aufgrund einer unzureichenden Bewegung dieser Körperpartien und damit einhergehende Haltungsschäden verhindert oder zumindest reduziert werden. Speziell die Gefahr einer Degeneration der Wirbelsäule, der Bandscheiben und/oder der Rückenmuskulatur aufgrund einer mangelnden Bewegung kann vorliegend zur Gänze vermieden oder zumindest stark verringert werden.

Dies ist bei herkömmlichen Rollstühlen nicht oder nur unzureichend möglich, da bei diesen lediglich ein statisches Sitzen für den Benutzer vorgesehen ist.

Insofern ist es vorteilhaft, wenn die Bewegungen des Sitzes im Sinne vorliegender Erfindung an die Fahrbewegung des Rollstuhls zumindest in einer Hauptfahrrichtung des Rollstuhls gekoppelt sind.

Das Sitzteil verkörpert denjenigen Teil des Sitzes, auf welchem der Benutzer letztendlich sitzt. Insofern zeichnet sich das Sitzteil durch eine Sitzfläche für den jeweiligen Benutzer aus.

Die mechanische Kopplung zwischen den Komponenten der Antriebseinrichtung und dem Sitzteil und/oder dem Rückenlehnenteil ist vorteilhafterweise derart, dass Antriebskräfte ausschließlich von der Antriebseinrichtung auf das Sitzteil und/oder das Rückenlehnenteil übertragen werden können, aber umgekehrt gar nicht oder konstruktionsbedingt nur in einem zu vernachlässigen geringen Maß von dem Sitzteil und/oder dem Rückenlehnenteil auf Komponenten der Antriebseinrichtung bzw. auf die Räder des Rollstuhls.

Das Sitzteil und/oder das Rückenlehnenteil sind keine Bestandteile der Antriebseinrichtung zum Antreiben der Räder des Rollstuhls.

Besonders vorteilhaft ist es, wenn das Sitzteil derart an dem Gestell gelagert und mit der Antriebseinrichtung bzw. Komponenten hiervon derart wirkverbunden ist, dass das Sitzteil einen oszillierenden Bewegungsablauf durchlaufen kann. Hierdurch kann der Sitzkomfort besonders gut verbessert werden.

Ist insbesondere das Sitzteil mittels einer Sitzaufhängungseinrichtung an dem Gestell derart gelagert, dass es mittels der Antriebseinrichtung um eine Sitzteilmittenlage seitlich auslenkbar ist, können gelähmte Körperpartien eines Benutzers des Rollstuhls sehr gut stimuliert werden, wodurch der Sitzkomfort wesentlich verbessert wird. Idealerweise können hierdurch zudem Folgeschäden aufgrund des Sitzens in einem Rollstuhl vorteilhafterweise zumindest reduziert werden.

Allein schon aus diesen Gründen wird die Aufgabe der Erfindung auch von einem gattungsgemäßen Rollstuhl gelöst, der sich dadurch auszeichnet, dass die Antriebseinrichtung mit dem Sitzteil und/oder mit dem Rückenlehnenteil mechanisch derart gekoppelt ist, dass das Sitzteil und/oder das Rückenlehnenteil mittels der Antriebseinrichtung relativ zu dem Gestell verlagerbar ist, um zumindest das Gesäß der auf dem Sitz sitzenden Person bewegen zu können, wobei das Sitzteil mittels einer Sitzaufhängungseinrichtung an dem Gestell derart gelagert ist, dass es mittels der Antriebseinrichtung um eine Sitzteilmittenlage seitlich auslenkbar ist.

Beispielsweise kann die Sitzaufhängungseinrichtung dergestalt sein, dass das Sitzteil translatorisch quer verschieblich zur Sitzrichtung bewegt werden kann.

Aber auch eine Bewegung entlang einer Kreisbahn und/oder um eine Schwenkachse oder dergleichen kann vorliegend vorteilhaft vorgesehen sein.

Es hat sich gezeigt, dass die Aufgabe der Erfindung auch von einem gattungsgemäßen Rollstuhl gelöst wird, bei welchem die Antriebseinrichtung mit dem Sitzteil und/oder mit dem Rückenlehnenteil mechanisch derart gekoppelt ist, dass das Sitzteil und/oder das Rückenlehnenteil mittels der Antriebseinrichtung relativ zu dem Gestell verlagerbar ist, um zumindest das Gesäß der auf dem Sitz sitzenden Person bewegen zu können, wobei das Sitzteil mittels einer Sitzaufhängungseinrichtung an dem Gestell derart gelagert ist, dass es mittels der Antriebseinrichtung um eine Horizontalachse, welche fluchtend zur Sitzrichtung angeordnet ist, drehbar ist.

Kumulativ oder alternativ wird die Aufgabe der Erfindung auch von einem gattungsgemäßen Rollstuhl gelöst, bei welchem die Antriebseinrichtung mit dem Sitzteil und/oder mit dem Rückenlehnenteil mechanisch derart gekoppelt ist, dass das Sitzteil und/oder das Rückenlehnenteil mittels der Antriebseinrichtung relativ zu dem Gestell verlagerbar ist, um zumindest das Gesäß der auf dem Sitz sitzenden Person bewegen zu können, wobei das Sitzteil mittels einer Sitzaufhängungseinrichtung an dem Gestell derart gelagert ist, dass es mittels der Antriebseinrichtung um eine Hochachse drehbar ist.

Es ist insofern auch besonders vorteilhaft, wenn kumulativ oder alternativ das Sitzteil mittels einer Sitzaufhängungseinrichtung an dem Gestell derart gelagert ist, dass es mittels der Antriebseinrichtung um eine Hochachse und/oder um eine Horizontalachse drehbar ist.

Diese Varianten können vorteilhafterweise einzeln oder auch beliebig kombiniert gewählt werden.

Der Sitzkomfort kann weiter verbessert werden, wenn auch das Rückenlehnenteil mittels der Antriebseinrichtung gegenüber dem Gestell relativ verlagerbar ist.

Ist in diesem Zusammenhang das Rückenlehnenteil mittels der Antriebseinrichtung um eine Rückenlehnenteilmittenlage seitlich quer zur Sitzrichtung auslenkbar, können die vorstehend beschriebenen Effekte nochmals verbessert werden.

Das Rückenlehnenteil kann hierzu an einem beispielsweise gekrümmten Quertraversenelement verschieblich gelagert sein.

Insofern ist die Antriebseinrichtung mit dem Rückenlehnenteil mechanisch derart gekoppelt ist, dass das Rückenlehnenteil mittels der Antriebseinrichtung relativ zu dem Gestell verlagerbar ist, um insbesondere die untere Rückenpartie der auf dem Sitz sitzenden Person zusätzlich bewegen zu können.

Es versteht sich, dass das Rückenlehnenteil mechanisch vielfältig angetrieben sein kann. Beispielsweise ist es über ein Antriebselement direkt mit einer Komponente der Antriebseinrichtung wirkverbunden.

Umfasst der Sitz ein Rückenlehnenteil, welches mit dem Sitzteil in dieser Weise wirkverbunden ist, können die Bewegungen des Sitzteils und des Rückenlehnenteils konstruktiv besonders einfach aufeinander abgestimmt werden.

Eine besonders hervorzuhebende Ausführungsvariante sieht vor, dass die vorliegende Antriebseinrichtung wenigstens ein muskelbetriebenes Hebelarmelement, vorzugsweise zwei muskelbetriebene Hebelarmelemente, umfasst, mittels welchem bzw. welchen wenigstens eines der Räder und das Sitzteil und/oder das Rückenlehnenteil händisch handtreibbar sind.

Insbesondere durch einen Bewegungsablauf, bei welchem zwei Hebelarmelemente beidseitig durch Armbewegungen des Benutzers periodisch bzw. alternierend vor und zurück bewegt werden, kann der Oberkörper bereits gut trainiert werden. Wird rhythmisch zu diesen alternierenden Armbewegungen mittels der Hebelarmelemente auch noch zumindest das Sitzteil bewegt, können insbesondere neben den vollzogenen Bewegungen im Schulterbereich gleichzeitig auch noch insbesondere die untere Rückenmuskulatur und nahezu das gesamte Wirbelsäulensystem stimuliert und hierdurch trainiert werden.

Vorteilhafterweise verlaufen insbesondere die Verlagerungen bzw. die Bewegungen des Sitzteils derart, dass hierbei natürliche Geh- bzw. Laufbewegungen speziell an den gelähmten Körperpartien simultan zu den Oberkörperpartien simuliert werden.

Eine vorteilhafte Verfahrensvariante sieht somit vor, dass das Rückenlehnenteil des Sitzes mittels des wenigstens einen muskelbetriebenen Hebelarmelements oszillierend um eine Rückenlehnenteilmittenlage bewegt wird.

Vorzugsweise wird das Rückenlehnenteil quer zur Sitzrichtung translatorisch entlang einer Kurvenbahn verschoben.

Es versteht sich, dass die Antriebseinrichtung zum gleichzeitigen Treiben von relevanten Komponenten des Sitzes und wenigstens eines der Räder verschiedenartig aufgebaute und arbeitende Getriebe umfassen kann. Beispielsweise kann dieses Getriebe eine umlaufende Exzenterwelle umfassen, mittels welchen insbesondere das Sitzteil oszillierend angetrieben werden kann.

Eine bevorzugte Ausführungsvariante sieht vor, dass die Antriebseinrichtung eine Getriebeeinheit mit zwei drehschwingend antreibbaren Eingangswellenelementen sowie mit einem drehschwingend antreibbaren Ausgangswellenelement zum Treiben wenigstens des Sitzteils und mit einem kontinuierlich umlaufend antreibbaren Ausgangswellenelement zum Treiben wenigstens eines der Räder umfasst. Hierdurch kann konstruktiv auf außergewöhnlich einfache Weise gleichzeitig wenigstens eines der Räder und zumindest das Sitzteil des Sitzes unterschiedlich bewegt angetrieben werden.

Somit kann das drehschwingend antreibbare Ausgangswellenelement drehschwingend und das kontinuierlich umlaufend antreibbare Ausgangswellenelement kontinuierlich umlaufend von den Eingangswellenelementen angetrieben werden.

Vorzugsweise wird mit dem drehschwingend antreibbaren Ausgangswellenelement auch das Rückenlehnenteil drehschwingend oder dergleichen angetrieben.

Insofern ist es vorteilhaft, wenn die drehschwingend antreibbaren Eingangswellenelemente mit den Ausgangswellenelementen derart wirkverbunden angeordnet sind, dass einerseits das Sitzteil und/oder das Rückenlehnenteil des Sitzes oszillierend und andererseits ein Radachsenelement des Rollstuhls kontinuierlich umlaufend von diesen Eingangswellenelementen antreibbar sind.

Des Weiteren ist es vorteilhaft, wenn die zwei drehschwingend antreibbaren Eingangswellenelemente einerseits mit dem drehschwingend antreibbaren Ausgangswellenelement jeweils durch Kegelradelemente und andererseits mit dem kontinuierlich umlaufend antreibbaren Ausgangswellenelement jeweils durch eine Freilaufeinrichtung wirkverbunden angeordnet sind.

Vorteilhafterweise stehen die beiden Eingangswellenelemente über die Kegelradelemente immer in Wirkkontakt miteinander.

Hierdurch können insbesondere durch zwei muskelkraftbetriebene Hebelarmelemente unregelmäßig aufgebrachte Antriebskräfte speziell das kontinuierlich umlaufend antreibbare Ausgangswellenelement gleichförmig in einer Umlaufrichtung beschleunigen und antreiben.

Eine weitere bevorzugte Ausführungsvariante sieht somit insbesondere unter dem Gesichtspunkt eines robusten Leichtbaus vor, dass ein Ausgangskegelradelement des drehschwingend antreibbaren Ausgangswellenelements gleichzeitig jeweils mit einem Eingangskegelradelement der zwei drehschwingend antreibbaren Eingangswellenelemente kämmt. Hierdurch können die relevanten Komponenten des Sitzes im Sinne der Erfindung auf engstem Raum oszillierend angetrieben werden.

Vorteilhafterweise drehen die beiden Eingangskegelradelemente der Eingangswellenelemente um eine gemeinsame Eingangsdrehachse.

Das mit diesen beiden Eingangskegelradelementen korrespondierende Ausgangskegelradelement des drehschwingend antreibbaren Ausgangswellenelements dreht hingegen um eine Ausgangsdrehachse, welche senkrecht zur Eingangsdrehachse angeordnet ist.

Vorteilhafterweise ist das Ausgangskegelrad zumindest teilweise zwischen den beiden Eingangskegelrädern angeordnet, wobei das dem Ausgangskegelrad gegenüberliegt angeordnete freie Wellenende des drehschwingend antreibbaren Ausgangswellenelements dem Sitz bzw. insbesondere dem Sitzteil zugewandt in dem Rollstuhl angeordnet ist.

Es ist darüber hinaus vorteilhaft, wenn ein Ausgangskegelradelement des drehschwingend antreibbaren Ausgangswellenelements gleichzeitig jeweils mit einem Eingangskegelradelement der zwei drehschwingend antreibbaren Eingangswellenelemente kämmt. Hierdurch kann ein kompakt bauendes Getriebe realisiert werden.

Eine sehr wartungsarme Antriebseinrichtung kann vorliegend bereitgestellt werden, wenn das drehschwingend antreibbare Ausgangswellenelement ein Kegelradelement und das kontinuierlich umlaufend antreibbare Ausgangswellenelement ein Kettenritzelelement umfasst.

Vorzugsweise kann das kontinuierlich umlaufend antreibbare Ausgangswellenelement hierbei über eine Kette robust und wartungsarm mit einer Radachse des Rollstuhls wirkverbunden werden.

Es versteht sich, dass vorliegend auch andere Transmissionsmittel zwischen dem kontinuierlich umlaufend antreibbaren Ausgangswellenelement und der Radachse zum Einsatz kommen können.

Für einen konstruktiv sehr einfachen Antrieb von Komponenten des Sitzes und des Rollstuhls selbst ist es vorteilhaft, wenn an den zwei drehschwingend antreibbaren Eingangswellenelementen jeweils ein muskelkraftbetriebenes Hebelarmelement angeordnet ist.

Insbesondere durch diese zwei muskelkraftbetriebenen Hebelarmelemente, welche zur Erzielung einer Fahrbewegung des Rollstuhls alternierend bezüglich der Sitzrichtung vor und zurück bewegt werden, erfährt einerseits das Schultersystem des Benutzers einen guten Trainingseffekt, während andererseits gleichzeitig eine Stimulierung insbesondere von gelähmten unteren Körperpartien des Benutzers gelingt, wenn sich das Sitzteil in Abhängigkeit der alternierend bewegten Hebelarmelemente beispielsweise oszillierend quer zur Sitzrichtung und/oder um eine Drehachse schwingend bewegt.

Es ist klar, dass die Bewegungen des Sitzteils und/oder des Rückenlehnenteils in Abhängigkeit der Hebelarmstellungen unterschiedlich gekoppelt sein können.

Idealerweise sind die Bewegungen der Hebelarmelemente und des Sitzteils bzw. des Rückenlehnenteils in vorbestimmter Weise miteinander verknüpft, so dass eine Bewegung der Hebelarmelemente immer eine vorbestimmte Bewegung des Sitzteils und/oder des Rückenlehnenteils nach sich zieht. Hierbei spielt es keine Rolle, ob nun ein oder zwei Hebelarmelemente vorgesehen sind.

Vorzugsweise ist eine mechanische Kopplung mittels des vorliegenden Getriebes dergestalt, dass das Sitzteil entgegen dem Uhrzeigersinn um die Hochachse gedreht wird, wenn in Sitzrichtung gesehen das linke Hebelarmelement nach vorne in Fahrtrichtung verlagert wird. Hierbei bewegt sich das rechte Hebelarmelemente in entgegengesetzter Richtung nach hinten.

Idealerweise bewegt sich das Rückenlehnenteil entsprechend auf die linke Seite des linken nach vorne gedrückten Hebelarmelements zu.

Dementsprechend dreht das Sitzteil bezogen auf die Sitzrichtung im Uhrzeigersinn um die Hochachse, wenn das rechte Hebelarmelement nach vorne in Fahrtrichtung bewegt wird.

Das Rückenlehnenteil kann in diesem Fall in Richtung der rechten Seite des rechten nach vorne gedrückten Hebelarmelements verlagert werden.

Es versteht sich, dass das Sitzteil hierbei nicht nur in einer Horizontalebene oder parallel hierzu bewegt sondern darüber hinaus auch gegenüber dieser Horizontalebene geschwenkt werden kann, so dass der Sitzkomfort nochmals verbessert werden kann.

Auch sind kumulativ oder alternativ Schaukelbewegungen des Sitzteils möglich, wenn der Rollstuhl entsprechend angetrieben wird.

Eine weitere mögliche Ausführungsvariante sieht vor, dass die Eingangswellenelemente von dem kontinuierlich umlaufend antreibbaren Ausgangswellenelement zum Treiben wenigstens eines der Räder entkoppelbar ist, wodurch insbesondere das Sitzteil des Sitzes durch die Hebelarmelemente oder dergleichen angetrieben werden können, ohne dass sich der Rollstuhl fortbewegt. Auch hierdurch kann der Sitzkomfort an dem Rollstuhl wesentlich erhöht werden.

Insofern ist es vorteilhaft, wenn das vorliegende Getriebe eine entsprechende Kupplungseinrichtung umfasst, mittels welcher sich zumindest wenigstens eines der Räder bzw. ein diesbezügliches Radachsenelement von den Eingangswellenelementen entkoppeln lässt.

Jedenfalls ist es vorteilhaft, wenn die beiden muskelbetriebenen Hebelarmelemente in oder entgegen der Sitzrichtung händisch verschwenkt werden und hierdurch das Sitzteil und/oder das Rückenlehnenteil quer zur Sitzrichtung schwingen, um den Sitzkomfort im Sinne der Erfindung zu verbessern.

Es versteht sich, dass eine derartige Kupplungseinrichtung auch an anderer Stelle, etwa außerhalb des vorgeschlagenen Getriebes realisiert sein kann.

Besonders vorteilhaft ist es, wenn zwischen dem Sitzteil und/oder Rückenlehnenteil und Komponenten der Antriebseinrichtung eine Freilaufeinrichtung derart angeordnet ist, dass das Sitzteil und/oder das Rückenlehnenteil gegenüber der Antriebseinrichtung derart entkoppelt angeordnet ist, dass Antriebskräfte ausschließlich von Komponenten der Antriebseinrichtung auf das Sitzteil und/oder auf das Rückenlehnenteil übertragen werden, jedoch nicht von dem Sitzteil und/oder dem Rückenlehnenteil auf Komponenten der Antriebseinrichtung bzw. auf Räder bzw. Antriebsräder des Rollstuhls.

Vorteilhafterweise zeichnet sich der vorliegende Rollstuhl auch noch durch Greifreifenelemente an seinen Antriebsrädern aus, um den Rollstuhl mit einer sehr hohen Flexibilität bewegen zu können. Bisher ist es üblich, einen Rollstuhl entweder Greifreifenelemente oder mit Hebelarmelemente auszurüsten. Vorzugsweise werden vorliegend jedoch sowohl Greifreifenelemente als auch Hebelarmelemente zum händischen Bewegen des Rollstuhls eingesetzt.

Die Agilität des Rollstuhls insbesondere beim Einsatz der Hebelarmelemente kann erzielt werden, wenn an den Hebelarmelementen jeweils ein Bremsbetätigungsmittel, beispielsweise ein Bremshebelelement, vorgesehen ist, mittels welchem eine Einzelbremse eines Antriebsrad betätigbar ist.

Beispielsweise weist jedes der Antriebsräder eine Scheibenbremseneinrichtung auf, mittels welcher das jeweilige Antriebsrad individuell mit dem dazugehörigen Bremshebelelement abgebremst werden kann. Hierdurch kann der Rollstuhl sehr gut gelenkt werden.

An dieser Stelle sei nochmals explizit darauf hingewiesen, dass es sich bei dem vorliegenden Rollstuhl um einen Patienten-Rollstuhl insbesondere für chronisch gebehinderte Personen handelt und nicht um ein fahrradähnliches Fortbewegungsgefährt oder dergleichen, bei welchem eine durch den Fahrer initiierte Sitzbewegung zum Erzeugen einer Antriebskraft zum Antreiben von Rädern verwendet wird.

Weitere Vorteile, Ziele und Eigenschaften vorliegender Erfindung werden anhand anliegender Zeichnung und nachfolgender Beschreibung erläutert, in welchen beispielhaft handangetriebene Rollstühle mit durch eine Antriebseinrichtung verlagerbaren Sitz- und Rückenlehnenteilen dargestellt und beschrieben ist.

In der Zeichnung zeigen:
- Figur 1A: schematisch eine Vorderansicht eines ersten handangetriebenen Rollstuhls mit durch eine Antriebseinrichtung verlagerbaren Sitz- und Rückenlehnenteilen jeweils in einer Ruhebetriebsstellung in ihren Mittenlagen;
- Figur 1B: schematisch eine Aufsicht des ersten handangetriebenen Rollstuhls aus der Figur 1A in der Ruhebetriebsstellung;
- Figur 1C: schematisch eine perspektivische Ansicht des ersten handangetriebenen Rollstuhls aus den Figuren 1A und 1B in der Ruhebetriebsstellung;
- Figur 2A: schematisch eine Vorderansicht des ersten handangetriebenen Rollstuhls in einer ersten Betriebsstellung mit aus den jeweiligen Mittenlage unterschiedlich ausgelenkten Sitz- und Rückenlehnenteilen;
- Figur 2B: schematisch eine Aufsicht des ersten handangetriebenen Rollstuhls aus der Figur 2A in der ersten Betriebsstellung;
- Figur 2C: schematisch eine perspektivische Ansicht des ersten handangetriebenen Rollstuhls aus den Figuren 2A und 2B in der ersten Betriebsstellung;
- Figur 3A: schematisch eine Vorderansicht eines ersten handangetriebenen Rollstuhls mit durch eine Antriebseinrichtung verlagerbaren Sitz- und Rückenlehnenteilen jeweils in wieder in ihren Mittenlagen;
- Figur 3B: schematisch eine Aufsicht des ersten handangetriebenen Rollstuhls aus der Figur 3A;
- Figur 3C: schematisch eine perspektivische Ansicht des ersten handangetriebenen Rollstuhls aus den Figuren 3A und 3B;
- Figur 4A: schematisch eine weitere Vorderansicht des ersten handangetriebenen Rollstuhls in einer weiteren Betriebsstellung mit aus den jeweiligen Mittenlage entgegengesetzt ausgelenkten Sitz- und Rückenlehnenteilen;
- Figur 4B: schematisch eine Aufsicht des ersten handangetriebenen Rollstuhls aus der Figur 4A in der weiteren Betriebsstellung;
- Figur 4C: schematisch eine perspektivische Ansicht des ersten handangetriebenen Rollstuhls aus den Figuren 4A und 4B in der weiteren Betriebsstellung;
- Figur 5A: schematisch eine perspektivische Ansicht eines herkömmlichen Rollstuhls;
- Figur 5B: schematisch eine weitere perspektivische Ansicht des herkömmlichen Rollstuhls aus der Figur 5A mit demontiertem Sitz;
- Figur 5C: schematisch eine perspektivische Ansicht des herkömmlichen Rollstuhls aus den Figuren 5A und 5B und eines nicht erfindungsgemäßen Nachrüstsatzes mit Sitz- und Rückenlehnenteile eines neuen Sitzes, mit einer Antriebseinrichtung umfassend eine Getriebeeinheit mit zwei Hebelarmelementen zum Antreiben von Rädern des Rollstuhls und der Sitz- und Rückenlehnenteile des neuen Sitzes;
- Figur 5D: schematisch eine perspektivische Ansicht des herkömmlichen Rollstuhls aus den Figuren 5A, 5B und 5C in einem montierten betriebsbereiten Zustand;
- Figur 6A: schematisch eine Ansicht des Getriebes der Antriebseinrichtungen;
- Figur 6B: schematisch eine teilweise geschnittene Ansicht des Getriebes entlang einer Schnittlinie B-B; und
- Figur 6C: schematisch eine weitere teilweise geschnittene Ansicht des Getriebes entlang einer Schnittlinie A-A.

Der in den Figuren 1 bis 4 gezeigte handbetreibbare Rollstuhl 1 weist ein Gestell 2, einen Sitz 3 und hinten zwei Antriebsräder 4 und 5 sowie vorne zwei kleinere Lenkräder 6 und 7 (siehe nur Figuren 1C, 2C, 3C, 4C) auf. Der Sitz 3 besteht im Wesentlichen aus einem Sitzteil 8 und einem Rückenlehnenteil 9. Die kleineren Lenkräder 6 und 7 sind jeweils um eine hier nicht gesondert eingezeichnete Vertikalachse drehbar an dem Gestell 2 gelagert. Die Antriebsräder 4, 5 umfassen jeweils einen Greifreifen 10 (nur exemplarisch beziffert), mittels welchen sie händisch gedreht werden können. Beide Antriebsräder 4 und 5 besitzen ein gemeinsames Radachsenelement 11 und sind hierüber in vorliegend nicht näher gezeigten Lagerbuchsen an dem Gestell 2 drehbar gelagert.

Der Sitz 3 des Rollstuhls 1 definiert allein schon durch die Anordnung des Sitzteils 8 und des Rückenlehnenteils 9 eine Sitzrichtung 12 an dem Rollstuhl 1, wobei die Sitzrichtung 12 mit der vorwärts gerichteten Geradeausfahrrichtung 13 zusammenfällt.

Darüber hinaus weist der Rollstuhl 1 eine Antriebseinrichtung 15 zum Antreiben der zwei Antriebsräder 4 und 5 auf.

Die Antriebseinrichtung 15 umfasst zwei muskelbetriebene Hebelarmelemente 16 und 17, welche von dem Benutzer des Rollstuhls 1 alternierend händisch in Sitzrichtung 12 gerichtet nach vorne gedrückt und händisch entgegen der Sichtrichtung 12 gerichtet zurückgezogen werden können.

Darüber umfasst die Antriebseinrichtung 15 eine Getriebeeinheit 20, welches unterhalb des Sitzes 3 in dem Gestell 2 des Rollstuhls 1 platziert ist. Diese Getriebeeinheit 20 wird nachfolgend auch noch im Zusammenhang mit den Darstellungen der Figuren 6A, 6B und 6C detaillierter beschrieben.

Jedenfalls können mithilfe der Getriebeeinheit 20 die alternierenden händischen Antriebsbewegungen der zwei Hebelarmelemente 16 und 17 derart auf das Radachsenelement 11 übertragen werden, dass sich die Antriebsräder 4 und 5 kontinuierlich in eine Umlaufrichtung drehen können und der Rollstuhl 1 somit beispielsweise in die vorwärts gerichtete Geradeausfahrrichtung 13 bewegt werden kann.

Darüber hinaus können diese alternierenden händischen Antriebsbewegungen der zwei Hebelarmelemente 16 und 17 erfindungsgemäß dazu genutzt werden, das Sitzteil 8 und das Rückenlehnenteil 9 gegenüber dem Gestell 2 zu verlagern, um das Gesäß des auf dem Sitz 3 sitzenden Benutzers bewegen zu können.

Ein Antrieb der Antriebsräder 4 und 5 durch die Bewegungen des Sitzes 3 bzw. des Rückenlehnenteils 9 ist hierbei durch eine konstruktiv entsprechend ausgelegte Getriebeeinheit 20 ausgeschlossen.

Hierzu sind das Sitzteil 8 und das Rückenlehnenteil 9 mittels einer hier nicht näher gezeigten Sitzaufhängungseinrichtung 21 derart an dem Gestell 2 gelagert, dass sowohl das Sitzteil 8 als auch das Rückenlehnenteil 9 um eine Sitzteilmittenlage 22 bzw. eine Rückenlehnenteilmittenlage 23 (siehe Figuren 1 und 3) seitlich auslenkbar sind.

Hierbei ist das Sitzteil 8 um eine Hochachse 24 drehbar gelagert. Es kann somit in einer Horizontalebene 25 hinsichtlich seines vorderen Endes 26 und seines hinteren Endes 27 in Bezug auf die Sitzrichtung 12 radial 28 oszillierend ausgelenkt werden.

Zusätzlich könnte das Sitzteil 8 vorteilhafterweise noch um eine Horizontalachse 24A, welche in der Horizontalebene 25 in Sitzrichtung 12 fluchtend angeordnet ist, gemäß der Kipprichtungen 28A schwingen, so dass das Sitzteil 8 auch noch aus der Horizontalebene 25 herauskippbar ist, wenn die zwei Hebelarmelemente 16 und 17 händisch bewegt werden. In diesem Ausführungsbeispiel ist diese Variante der Vollständigkeit halber zwar eingezeichnet, jedoch ist auf diese zusätzliche Funktion verzichtet, um den Rollstuhl 1 konstruktiv sehr einfach zu halten.

Das Rückenlehnenteil 9 ist über ein Bügelelement 29 mit der Sitzaufhängungseinrichtung 21 derart verbunden, dass es bei der Auslenkung des Sitzteils 8 um die Hochachse 24 entsprechend aus seiner Rückenlehnenteilmittenlage 23 oszillierend seitlich ausgelenkt wird.

In diesem Ausführungsbeispiel bewegt sich das Rückenlehnenteil 9 immer seitlich entgegengesetzt der Richtung, in welcher das hintere Ende 27 des Sitzteils 8 ausgelenkt wird, wodurch das Gesäß und die untere Rückenpartie des Benutzers entsprechend bewegt werden.

Damit das Rückenlehnenteil 9 auch unter Belastung stabil und gut geführt ist, ist es zusätzliche noch mit Schlittenelementen 30 und 31 an einem gebogenen Quertraversenelement 32 des Gestells 2 gelagert.

Insofern ist das Rückenlehnenteil 9 zusätzlich entlang einer gekrümmten Kurvenbahn 33 radial 28 verschieblich an dem Gestell 2 gelagert.

Während sich der Rollstuhl 1 gemäß der Darstellungen der Figuren 1 in einer Ruhebetriebsstellung 34 befindet, in welcher sich das Sitzteil 8 in der Sitzteilmittenlage 22 und das Rückenlehnenteil 9 in der Rückenlehnenteilmittenlage 23 befinden, ist der Rollstuhl 1 gemäß der Darstellungen der Figuren 2 in einer ersten Betriebsstellung 35 gezeigt, in welcher das linke Hebelarmelement 17 nach vorne in Sitzrichtung 12 gedrückt und das rechte Hebelarmelement 16 entsprechend nach hinten entgegen die Sitzrichtung 12 gezogen ist. Hierbei ist das Sitzteil 8 um die Hochachse 24 und mit seinem hinteren Ende 27 in Richtung des rechten Hebelarmelements 16 aus der Sitzteilmittenlage 22 heraus gedreht. Entsprechend ist das Rückenlehnenteil 9 aus seiner Rückenlehnenteilmittenlage 23 heraus in Richtung des linken Hebelarmelements 17 ausgelenkt.

Gemäß der Darstellungen der Figuren 3 ist der Rollstuhl 1 wieder in der Ruhebetriebsstellung 34 gezeigt.

Wird nun das rechte Hebelarmelement 16 nach vorne in Sitzrichtung 12 gedrückt und das linke Hebelarmelement 17 entsprechend nach hinten entgegen die Sitzrichtung 12 gezogen, schwenkt das hintere Ende 27 des Sitzteils 8 in Richtung des linken Hebelarmelements 17 und das Rückenlehnenteil 9 in Richtung des rechten Hebelarmelements 16. Dementsprechend befindet sich der Rollstuhl 1 in einer weiteren Betriebsstellung 36, wie gemäß den Darstellungen der Figuren 4 gezeigt.

Anschließend kann sich dieser Ablauf wiederholen, wobei sowohl das Sitzteil 8 als auch das Rückenlehnenteil 9 wieder die Mittellagen 22 bzw. 23 durchschwingen.

Die vorstehend bereits erwähnte Getriebeeinheit 20 umfasst ein hier nicht gezeigtes Gehäuse zum Schutz der einzelnen Getriebekomponenten (siehe insbesondere Figuren 6).

Diese Getriebekomponenten umfassen zwei drehschwingend antreibbare Eingangswellenelemente 40 und 41 mit jeweils einem äußeren Zapfen 42 und 43, an welchem jeweils eines der zwei Hebelarmelemente 16 und 17 drehfest befestigt ist. Insofern können Bewegungen der zwei Hebelarmelemente 16 bzw. 17 auf das entsprechende Eingangswellenelement 40 bzw. 41 übertragen werden.

Darüber hinaus umfassen die Getriebekomponenten ein drehschwingend antreibbares Ausgangswellenelement 44 zum Treiben des Sitzteils 8 und des Rückenlehnenteils 9. Das drehschwingend antreibbare Ausgangswellenelement 44 weist einen äußeren Zapfen 45 auf, an welchem einerseits das Bügelelement 29 mit einem entsprechenden Nabenelement (nicht gezeigt) festgelegt ist. Insofern können erstens Drehbewegungen des drehschwingend antreibbaren Ausgangswellenelements 44 direkt auf das Rückenlehnenteil 9 übertragen werden. Andererseits korrespondiert mit diesem äußeren Zapfen 45 ein Exzenterelement (nicht gezeigt) der Sitzaufhängungseinrichtung 21 derart, dass zweitens mittels der Drehbewegungen des drehschwingend antreibbaren Ausgangswellenelements 44 das Sitzteil 8 entsprechend um die Hochachse 24 ausgelenkt werden kann. Die Hochachse 24 ist hierbei verschieden von einer Vertikaldrehachse 46, um welche drehschwingend antreibbare Ausgangswellenelement 44 drehschwingt. Insofern fallen die Hochachse 24 und die Vertikaldrehachse 46 nicht zusammen.

Des Weiteren umfassen die Getriebekomponenten ein kontinuierlich umlaufend antreibbares Ausgangswellenelement 47 zum Treiben der Antriebsräder 4 und 5. Das kontinuierlich umlaufend antreibbare Ausgangswellenelement 47 trägt hierzu ein Kettenzahnritzel 48 zum Antreiben einer Kette 49, mittels welcher wiederum die Rotationsbewegungen des kontinuierlich umlaufend antreibbaren Ausgangswellenelements 47 auf ein Ritzel 50 des Radachsenelements 11 übertragen werden können. Das Ritzel 50 sitzt hierbei vorteilhaft direkt auf einer Gehäuseschale 51 eines Differenzialteils 52 des Radachsenelements 11, wodurch das Radachsenelements 11 insgesamt sehr kompakt baut. Mit dem Differentialteil 52 ist eine sehr gute Kurvenfahrt des Rollstuhls 1 gewährleistet.

Das kontinuierlich umlaufend antreibbare Ausgangswellenelement 47 liegt gemeinsam mit den zwei Eingangswellenelementen 40 bzw. 41 auf einer gemeinsamen Eingangswellendrehachse 55. Und zwar ist das kontinuierlich umlaufend antreibbare Ausgangswellenelement 47 hierzu jeweils mit einer Freilaufeinrichtung 56 bzw. 57 (siehe Figur 6C) mit dem jeweiligen Eingangswellenelement 40 bzw. 41 wirkverbunden. Hierzu sitzen die beiden Freilaufeinrichtungen 56 und 57 auf Lagersitzbereichen 58 und 59 des kontinuierlich umlaufend antreibbaren Ausgangswellenelements 47, wobei der Lagersitzbereich 58 innerhalb eines Buchsenbereichs 60 des ersten Eingangswellenelements 40 und der Lagersitzbereich 59 innerhalb eines Buchsenbereichs 61 des zweiten Eingangswellenelements 41 gelagert ist.

Die beiden Freilaufeinrichtungen 56 und 57 sind in diesem Ausführungsbeispiel derart gewählt, dass mit ihnen von den muskelbetriebenen Hebelarmelementen 16 und 17 jeweils auf die zwei Eingangswellenelemente 40 bzw. 41 eingeleitete Antriebskräfte auf das kontinuierlich umlaufend antreibbare Ausgangswellenelement 47 direkt übertragen werden können, wenn die muskelbetriebenen Hebelarmelemente 16 und 17 vom Benutzer jeweils händisch in Sitzrichtung 12 gerichtet nach vorne gedrückt werden.

Zieht der Benutzer jedoch beispielsweise das muskelbetriebene Hebelarmelement 16 nach hinten entgegen der Sitzrichtung 12 zurück, können aufgrund der Freilaufwirkung der Freilaufeinrichtung 56 direkt keine Antriebskräfte von dem Eingangswellenelement 40 auf das kontinuierlich umlaufend antreibbare Ausgangswellenelement 47 übertragen werden. Vielmehr erfolgt die Kräfteübertragung von dem Eingangswellenelement 40 über eine Kegelradverbindung 64 auf das Eingangswellenelement 41 und von dort aus über die Freilaufeinrichtung 57 auf das kontinuierlich umlaufend antreibbare Ausgangswellenelement 47.

Insofern ist es im Zusammenhang mit dem Getriebe 20 des Rollstuhls 1 allgemein besonders vorteilhaft, wenn eine diesbezügliche Übertragung von händischen Antriebskräften über eine Bauteilkomponente des drehschwingend antreibbaren Ausgangswellenelements 44 zum Antreiben von Teilen 8 bzw. 9 des Sitzes 3 erfolgt.

Insofern ist mittels der beiden Freilaufeinrichtungen 56 und 57 sichergestellt, dass das kontinuierlich umlaufend antreibbare Ausgangswellenelement 47 nur in einer Umlaufrichtung 62 (siehe Figur 6B) drehen kann, während das drehschwingend antreibbare Ausgangswellenelement 44 den vor und zurück gerichteten Bewegungen der beiden muskelbetriebenen Hebelarmelemente 16 und 17 in beiden Richtungen durch die Kegelradverbindung 64 zwingend folgt, wodurch eine Drehschwingung 65 um die Vertikaldrehachse 46 erzwungen ist.

Diese Umlaufrichtung 62 ermöglicht eine Bewegung des Rollstuhls 1 insbesondere in die Geradeausfahrrichtung 13. Um mit dem Rollstuhl 1 rückwärts zu fahren, können die Antriebsräder 4 bzw. 5 über die Greifreifen 10 entsprechend händisch betätigt werden.

Die beiden Freilaufeinrichtungen 56 und 57 sind in diesem Ausführungsbeispiel jeweils mithilfe von Rollen- oder Nadellagern gelagert.

Die Kegelradverbindung 64 besteht im Wesentlichen aus einem Ausgangskegelradelement 65 des drehschwingend antreibbaren Ausgangswellenelements 44 und jeweils einem Eingangskegelradelement 66 des ersten Eingangswellenelements 40 und einem Eingangskegelradelement 67 der zweiten Eingangswellenelements 41.

Das Ausgangskegelradelement 65 ist auf dem drehschwingend antreibbaren Ausgangswellenelement 44 mithilfe eines hier nicht näher gezeigten Spannsatzes festgelegt und die Eingangskegelradelemente 66 und 67 sind jeweils auf dem entsprechenden Eingangswellenelement 40 bzw. 41 aufgeklebt. Es versteht sich, dass die Kegelradelemente 65, 66 und 67 alternativ auch aufgeschrumpft sein können.

Das Ausgangskegelradelement 65 befindet sich immer mit den beiden Eingangskegelradelementen 66 und 67 im Eingriff, wodurch der Aufbau der Getriebeeinheit 20 konstruktiv einfach und robust gehalten ist.

Darüber hinaus kämmt das Ausgangskegelradelement 65 mit den beiden Eingangskegelradelementen 66 und 67 an einer dem Sitz zugewandten Seite, so dass das drehschwingend antreibbare Ausgangswellenelement 44 konstruktiv einfach direkt mit den Komponenten der Sitzaufhängungseinrichtung 21 mechanisch verbunden werden kann.

Und während die beiden Eingangswellenelemente 40 und 41 jeweils für sich mit einer Kugellagereinrichtung 68 bzw. 69 in dem Gehäuse (nicht dargestellt) der Getriebeeinheit 20 gelagert sind, ist das Ausgangswellenelement 44 mit einer weiteren Kugellagereinrichtung 70 ebenfalls in diesem Gehäuse gelagert.

Insofern ist mit der vorstehend beschriebenen Getriebeeinheit 20 eine außerordentlich kompakt bauende Antriebseinrichtung 15 geschaffen, mittels welcher nicht nur werkseitig bereits neu konstruierte Rollstühle 1 ausgerüstet werden können.

Vorteilhafterweise besteht darüber hinaus auch noch die Möglichkeit, mit einem entsprechenden Nachrüstsatz 80 herkömmliche Rollstühle 101, wie beispielhaft in den Figuren 5A bis 5C gezeigt ist, nachzurüsten.

So ist der in der Figur 5A gezeigte herkömmliche Rollstuhl 101 in etwa baugleich mit dem in den Figuren 1 bis 4 gezeigten Rollstuhl 1. Insofern verfügt der herkömmliche Rollstuhl 101 über ein Gestell 102, welches jedoch klappbar ist, über einen Sitz 103 und über zwei Antriebsräder 104 und 105 sowie über zwei kleinere Lenkräder 106 und 107.

Von diesem herkömmlichen Rollstuhl 101 wird gemäß der Darstellung nach Figur 5B der Sitz 3 demontiert und dann entfernt und durch den Nachrüstsatz 80, welcher eine komplette Antriebseinrichtung 115 umfasst, ausgetauscht.

Da die Antriebseinrichtung 115 nahezu identisch mit der Antriebseinrichtung 15 des Rollstuhls 1 ist, sind die Komponenten der Antriebseinrichtung 115 mit identischen Bezugszeichen versehen. Auf eine erneute Funktionsbeschreibung wird verzichtet, um Wiederholungen zu vermeiden. Vielmehr wird diesbezüglich auf die Figurenbeschreibung der Figuren 1 bis 4 und speziell hinsichtlich des Aufbaus der Getriebeeinheit 20 wird auf die Figuren 6 verwiesen.

Insofern umfasst die Antriebseinrichtung 115 des Nachrüstsatzes 80 die Sitzaufhängungseinrichtung 21, mittels welcher das Sitzteil 8 und das Rückenlehnenteil 9 des Sitzes 3 relativ zu dem Gestell 102 verlagerbar ist. Dementsprechend ist auch bei dem Nachrüstsatz 80 das Getriebe 20 mit der Sitzaufhängungseinrichtung 21 in der vorstehend erläuterten Weise mechanisch gekoppelt bzw. wirkverbunden. Zum Antreiben der Antriebseinrichtung 115 sind wieder die beiden muskelbetriebenen Hebelarmelemente 16 und 17 vorgesehen. Und die Antriebsräder 104, 105 werden durch das Radachsenelement 11 mit der Antriebseinrichtung 115 verbunden.

Es versteht sich, dass es sich bei den vorstehend erläuterten Ausführungsbeispielen lediglich um erste Ausgestaltungen eines erfindungsgemäßen Rollstuhls und eines Nachrüstsatzes handelt. Insofern beschränkt sich die Ausgestaltung der Erfindung nicht auf diese Ausführungsbeispiele.

Sämtliche in den Anmeldungsunterlagen offenbarten Merkmale werden als erfindungswesentlich beansprucht, sofern sie einzeln oder in Kombination gegenüber dem Stand der Technik neu sind.

### Bezugszeichenliste:

- 1: Rollstuhl
- 2: Gestell
- 3: Sitz
- 4: rechtes Antriebsrad
- 5: linkes Antriebrad
- 6: rechtes Lenkrad
- 7: linkes Lenkrad
- 8: Sitzteil
- 9: Rückenlehnenteil
- 10: Greifreifen
- 11: Radachsenelement
- 12: Sitzrichtung
- 13: Geradeausfahrrichtung
- 15: Antriebseinrichtung
- 16: rechtes Hebelarmelemente
- 17: linkes Hebelarmelemente
- 20: Getriebeeinheit
- 21: Sitzaufhängungseinrichtung
- 22: Sitzteilmittenlage
- 23: Rückenlehnenteilmittenlage
- 24: Hochachse
- 24A: Horizontalachse
- 25: Horizontalebene
- 26: vorderes Ende
- 27: hinteres Ende
- 28: radial
- 28A: Kipprichtungen
- 29: Bügelelement
- 30: erstes Schlittenelement
- 31: zweites Schlittenelement
- 32: Quertraversenelement
- 33: Kurvenbahn
- 34: Ruhebetriebsstellungen
- 35: erste Betriebsstellung
- 36: weitere Betriebsstellung
- 40: erstes Eingangswellenelement
- 41: zweites Eingangswellenelement
- 42: erster äußerer Zapfen
- 43: zweiter äußerer Zapfen
- 44: drehschwingend antreibbares Ausgangswellenelement
- 45: weiterer äußerer Zapfen
- 46: Vertikaldrehachse
- 47: kontinuierlich umlaufend antreibbares Ausgangswellenelement
- 48: Kettenzahnritzel
- 49: Kette
- 50: Ritzel
- 51: Gehäuseschale
- 52: Differenzialteil
- 55: Eingangswellendrehachse
- 56: erste Freilaufeinrichtung
- 57: zweite Freilaufeinrichtung
- 58: erster Lagersitzbereich
- 59: zweiter Lagersitzbereich
- 60: Buchsenbereich
- 61: Buchsenbereich
- 62: Umlaufrichtung
- 64: Kegelradverbindung
- 65: Ausgangskegelradelement
- 66: erstes Eingangskegelradelement
- 67: zweites Eingangskegelradelement
- 68: erste Kugellagereinrichtung
- 69: zweite Kugellagereinrichtung
- 70: weitere Kugellagereinrichtung
- 80: Nachrüstsatz

- 101: herkömmlicher Rollstuhl
- 102: Gestell
- 103: Sitz
- 104: rechtes Antriebsrad
- 105: linkes Antriebrad
- 106: rechtes Lenkrad
- 107: linkes Lenkrad
- 115: Antriebseinrichtung

## Patentansprüche

1. Rollstuhl (1; 101) mit einem Gestell (2; 102), mit einem Sitz (3; 103) umfassend ein Sitzteil (8) zum Daraufsitzen einer Person sowie ein Rückenlehnenteil (9), mit Rädern (4, 5, 6, 7; 104, 105, 106, 107) zum Rollen des Rollstuhls (1; 101) und mit einer Antriebseinrichtung (15; 115) zum Antreiben wenigstens eines der Räder (4, 5; 104, 105), bei welchem der Sitz (3; 103) und die Räder (4, 5, 6, 7; 104, 105, 106, 107) an dem Gestell (2; 102) befestigt sind, wobei die Antriebseinrichtung (15; 115) mit dem Sitzteil (8) und/oder mit dem Rückenlehnenteil (9) mechanisch derart gekoppelt ist, dass das Sitzteil (8) und/oder das Rückenlehnenteil (9) mittels der Antriebseinrichtung (15; 115) relativ zu dem Gestell (2; 102) verlagerbar ist, um zumindest das Gesäß der auf dem Sitz (3) sitzenden Person bewegen zu können, wobei das Sitzteil (8) mittels einer Sitzaufhängungseinrichtung (21) an dem Gestell (2; 102) derart gelagert ist, dass es mittels der Antriebseinrichtung (15; 115) um eine Sitzteilmittenlage (22) seitlich auslenkbar ist und/oder dass es mittels der Antriebseinrichtung (15; 115) um eine Hochachse (24) und/oder um eine Horizontalachse (24A), welche fluchtend zu einer Sitzrichtung (12) des Sitzes (3; 103) angeordnet ist, drehbar ist,
***dadurch gekennzeichnet, dass***
das Sitzteil (8) und/oder das Rückenlehnenteil (9) unter Umgehung zum Erzeugen von auf die Räder (4, 5, 6, 7; 104, 105, 106, 107) wirkenden Antriebskräften mit der Antriebseinrichtung (15; 115) wirkverbunden sind/ist, wobei das Sitzteil (8) und/oder das Rückenlehnenteil (9) weder ein ausschließliches noch ein zusätzliches Antriebsmittel zum Antreiben der Räder (4, 5; 104, 105) darstellen/darstellt.

2. Rollstuhl (1; 101) nach Anspruch 1,
***dadurch gekennzeichnet, dass*** das
Rückenlehnenteil (9) mittels der Antriebseinrichtung (15; 115) um eine Rückenlehnenteilmittenlage (23) seitlich quer zur Sitzrichtung (12) auslenkbar ist.

3. Rollstuhl (1; 101) nach einem der Ansprüche 1 und 2,
***dadurch gekennzeichnet, dass***
die Antriebseinrichtung (15; 115) wenigstens ein muskelbetriebenes Hebelarmelement (16; 116) umfasst, mittels welchem wenigstens eines der Räder (4, 5; 104, 105) und das Sitzteil (8) und/oder das Rückenlehnenteil (9) händisch antreibbar sind.

4. Rollstuhl (1; 101) nach einem der vorhergehenden Ansprüche,
***dadurch gekennzeichnet, dass***
die Antriebseinrichtung (15; 115) eine Getriebeeinheit (20) mit zwei drehschwingend antreibbaren Eingangswellenelementen (40, 41) sowie mit einem drehschwingend antreibbaren Ausgangswellenelement (44) zum Treiben wenigstens des Sitzteils (8) und mit einem kontinuierlich umlaufend antreibbaren Ausgangswellenelement (47) zum Treiben wenigstens eines der Räder (4, 5; 104; 105) umfasst.

5. Rollstuhl (1; 101) nach Anspruch 4,
***dadurch gekennzeichnet, dass***
die drehschwingend antreibbaren Eingangswellenelemente (40, 41) mit den Ausgangswellenelementen (44, 46) derart wirkverbunden angeordnet sind, dass einerseits das Sitzteil (8) und/oder das Rückenlehnenteil (9) des Sitzes (3) oszillierend und andererseits ein Radachsenelement (11) des Rollstuhls (1; 101) kontinuierlich umlaufend von diesen Eingangswellenelementen (40, 41) antreibbar sind.

6. Rollstuhl (1; 101) nach Anspruch 4 oder 5,
***dadurch gekennzeichnet, dass***
die zwei drehschwingend antreibbaren Eingangswellenelemente (40, 41) einerseits mit dem drehschwingend antreibbaren Ausgangswellenelement (44) jeweils durch Kegel radelemente und andererseits mit dem kontinuierlich umlaufend antreibbaren Ausgangswellenelement (47) jeweils durch eine Freilaufeinrichtung (56, 57) wirkverbunden angeordnet sind.

7. Rollstuhl (1; 101) nach einem der Ansprüche 4 bis 6,
***dadurch gekennzeichnet, dass***
ein Ausgangskegelradelement (65) des drehschwingend antreibbaren Ausgangswellenelements (44) gleichzeitig jeweils mit einem Eingangskegelradelement (66, 67) der zwei drehschwingend antreibbaren Eingangswellenelemente (40, 41) kämmt.

8. Rollstuhl (1; 101) nach einem der Ansprüche 4 bis 7,
***dadurch gekennzeichnet, dass***
das drehschwingend antreibbare Ausgangswellenelement (44) ein Ausgangskegelradelement (65) und das kontinuierlich umlaufend antreibbare Ausgangswellenelement (47) ein Kettenritzelelement (48) umfasst.

9. Rollstuhl (1; 101) nach einem der Ansprüche 4 bis 8,
***dadurch gekennzeichnet, dass***
an den zwei drehschwingend antreibbaren Eingangswellenelementen (40, 41) zumindest ein muskelkraftbetriebenes Hebelarmelement (16) angeordnet ist.

## Claims

1. Wheelchair (1 ; 101) with a frame (2 ; 102), with a seat (3 ; 103) comprising a seat element (8) for a person to sit on as well as a backrest element (9), with wheels (4, 5, 6, 7; 104, 105, 106, 107) for rolling the wheelchair (1; 101) and with a drive device (15; 115) for driving at least one of the wheels (4, 5; 104, 105), wherein the seat (3; 103) and the wheels (4, 5, 6, 7; 104, 105, 106, 107) are fastened to the frame (2; 102), the drive device (15; 115) being mechanically coupled with the seat element (8) and/or with the backrest element (9) in such a way that the seat element (8) and/or the backrest element (9) is displaceable with respect to the frame (2; 102) by means of the drive device (15; 115) to render possible moving a backside of the person sitting on the seat (3), wherein the seat element (8) is supported on the frame (2; 102) by a seat suspension device (21) in such a way that it is deflectable sideways around a seat element centre position (22) by means of the drive device (15; 115) and/or in such a way that it is rotatable by means of the drive device (15; 115) around a vertical axis (24) and/or around a horizontal axis (24A), which is arranged aligned with a seat direction (12) of the seat (3; 103),
**characterized in that**
the seat element (8) and/or the backrest element (9) are/is operatively connected to the drive device (15, 115) while avoiding a generating of drive forces acting on the wheels (4, 5, 6, 7; 104, 105, 106, 107), wherein the seat element (8) and/or the backrest element (9) present/presents neither an exclusive nor an additional drive element for driving the wheels (4, 5; 104, 105).

2. Wheelchair (1; 101) according to claim 1,
**characterized in that**
the backrest element (9) is deflectable sideways, transversely to the seat direction (12), around a backrest element centre position (23) by means of the drive device (15; 115).

3. Wheelchair (1; 101) according to one of claims 1 or 2,
**characterized in that**
the drive device (15; 115) comprises at least one muscle-driven lever arm element (16; 116), by means of which at least one of the wheels (4, 5; 104, 105) and the the seat element (8) and/or the backrest element (9) are manually drivable.

4. Wheelchair (1; 101) according to one of the preceding claims,
**characterized in that**
the drive device (15; 115) comprises a drive unit (20) with two rotationally oscillatingly drivable input shaft elements (40, 41) and with a rotationally oscillatingly drivable output shaft element (44) for driving at least the seat element (8) and with a continually circulatingly drivable output shaft element (47) for driving at least one of the wheels (4, 5; 104, 105).

5. Wheelchair (1; 101) according to claim 4,
**characterized in that**
the rotationally oscillatingly drivable input shaft elements (40, 41) are arranged operatively connected to the output shaft elements (44, 47) in such a way that, on the one hand, the seat element (8) and/or the backrest element (9) of the seat (3) are oscillatingly drivable by said input shaft elements (40, 41) and, on the other hand, a wheel axle element (11) of the wheelchair (1; 101) is drivable in a continuously circulating fashion by said input shaft elements (40, 41).

6. Wheelchair (1; 101) according to claim 4 or 5,
**characterized in that**
the two rotationally oscillatingly drivable input shaft elements (40, 41) are arranged operatively connected, on the one hand, to the rotationally oscillatingly drivable output shaft element (44) via respective bevel wheel elements and, on the other hand, to the continuously circulatingly drivable output shaft element (47) via a respective free-wheeling device (56, 57).

7. Wheelchair (1; 101) according to one of claims 4 to 6,
**characterized in that**
an output bevel wheel element (65) of the rotationally oscillatingly drivable output shaft element (44) cogs simultaneously with a respective input bevel wheel element (66, 67) of the two rotationally oscillatingly drivable input shaft elements (40, 41).

8. Wheelchair (1; 101) according to one of claims 4 to 7,
**characterized in that**
the rotationally oscillatingly drivable output shaft element (44) comprises an output bevel wheel element (65), and the continuously circulatingly drivable output shaft element (47) comprises a chain pinion element (48).

9. Wheelchair (1; 101) according to one of claims 4 to 8,
**characterized in that**
at least one muscle force driven lever arm element (16) is arranged at the two rotationally oscillatingly drivable input shaft elements (40, 41).

## Revendications

1. Fauteuil roulant (1 ; 101) avec un bâti (2 ; 102), avec un siège (3 ; 103) comprenant un élément de siège (8) pour une personne pour s'asseoir et comprenant un élément de dossier (9), avec des roues (4, 5, 6, 7 ; 104, 105, 106, 107) pour rouler le fauteuil roulant (1 ; 101), et avec un dispositif de propulsion (15 ; 115) pour propulser d'au moins une des roues (4, 5 ; 104, 105), le siège (3 ; 103) et les roues (4, 5, 6, 7 ; 104, 105, 106, 107) étant fixés au bâti (2 ; 102), le dispositif de propulsion (15 ; 115) étant couplé mécaniquement avec l'élément de siège (8) et/ou avec l' élément de dossier (9) de telle façon que l'élément de siège (8) et/ou l'élément de dossier (9) peut être déposé relativement au bâti (2 ; 102) par le biais du dispositif de propulsion (15 ; 115) afin de pouvoir mouvoir au moins le cul de la personne assise sur le siège (3), l'élément de siège (8) étant supporté au bâti (2 ; 102), par un dispositif de suspension de siège (21) de telle façon qu'il peut être défléchi latéralement autour d'une position centrée (22) du composant de siège (8) par le biais du dispositif de propulsion (15 ; 115) et/ou qu'il peut être tourné par le biais du dispositif de propulsion (15 ; 115) autour d'un axe vertical (24) et/ou autour d'un axe horizontal (24A) lequel est disposé ainsi qu'il est aligné avec une direction de siège (12) du siège (3 ; 103),
**caractérisé en ce que**
l'élément de siège (8) et/ou l'élément de dossier (9) sont/est raccordés/raccordé d'une façon active avec le dispositif de propulsion (15 ; 115) sans générer des forces de propulsion qui agissent sur les roues (4, 5, 6, 7 ; 104, 105, 106, 107), l'élément de siège (8) et/ou l'élément de dossier (9) n'étant d'élément de propulsion ni exclusif ni additionnel pour propulser les roues (4, 5 ; 104, 105).

2. Fauteuil roulant (1 ; 101) selon la revendication 1,
**caractérisé en ce que**
l'élément de dossier (9) peut être défléchi latéralement, en travers de la direction de siège (12), autour d'une position centrée (23) de l'élément de dossier (9) par le biais du dispositif de propulsion (15 ; 115).

3. Fauteuil roulant (1 ; 101) selon l'une quelconque des revendications 1 ou 2,
**caractérisé en ce que**
le dispositif de propulsion (15 ; 115) comprend au moins un élément de bras de levier (16 ; 116) actionné par muscle, par le biais duquel au moins une des roues (4, 5 ; 104, 105) et l'élément de siège (8) et/ou l'élément de dossier (9) peuvent être propulsés manuellement.

4. Fauteuil roulant (1 ; 101) selon l'une quelconque des revendications précédentes,
**caractérisé en ce que**
le dispositif de propulsion (15 ; 115) comprend une unité de transmission (20) avec deux éléments d'arbre d'entrée (40, 41) entraînables d'une façon d'oscillation rotative et avec un élément d'arbre de sortie (44) entraînable d'une façon d'oscillation rotative pour entraîner au moins l'élément de siège (8), et avec un élément d'arbre de sortie (47) entraînable d'une façon circulant continûment pour entraîner au moins une des roues (4, 5 ; 104, 105).

5. Fauteuil roulant (1 ; 101) selon la revendication 4,
**caractérisé en ce que**
les éléments d'arbre d'entrée (40, 41) entraînables d'une façon d'oscillation rotative sont disposés dans liaison active avec les éléments d'arbre de sortie (44, 47) de telle façon que d'une part l'élément de siège (8) et/ou l'élément de dossier (9) du siège (3) sont/est entraînables/entraînable d'une façon oscillante et d'autre part un élément d'axe de roue (11) du fauteuil roulant (1 ; 101) est entraînable d'une façon circulant continûment par ces éléments d'arbre d'entrée (40, 41).

6. Fauteuil roulant (1 ; 101) selon l'une quelconque des revendications 4 ou 5,
**caractérisé en ce que**
les deux éléments d'arbre d'entrée (40, 41) entraînables d'une façon d'oscillation rotative sont disposés d'une part dans liaison active avec l'élément d'arbre de sortie (44) entraînable d'une façon d'oscillation rotative par des respectifs éléments de roue conique et d'autre part dans liaison active avec l'élément d'arbre de sortie (47) entraînable d'une façon circulant continûment par un respectif dispositif de roue libre (56, 57).

7. Fauteuil roulant (1 ; 101) selon l'une quelconque des revendications 4 à 6,
**caractérisé en ce qu'**
un élément de roue conique de sortie (65) de l'élément d'arbre de sortie (44) entraînable d'une façon d'oscillation rotative est en prise simultanément avec respectivement un élément de roue conique d'entrée (66, 67) des deux éléments d'arbre d'entrée (40, 41) entraînables d'une façon d'oscillation rotative.

8. Fauteuil roulant (1 ; 101) selon l'une quelconque des revendications 4 à 7,
**caractérisé en ce que**
l'élément d'arbre de sortie (44) entraînable d'une façon d'oscillation rotative comprend un élément de roue conique de sortie (65) et que l'élément d'arbre de sortie (47) entraînable d'une façon circulant continûment comprend un élément de pignon de chaîne (48).

9. Fauteuil roulant (1 ; 101) selon l'une quelconque des revendications 4 à 8,
**caractérisé en ce qu'**
aux deux éléments d'arbre d'entrée (40, 41) entraînables d'une façon d'oscillation rotative est disposé au moins un élément de bras de levier (16) actionné par force de muscle.
